# EUROPÄISCHE PATENTSCHRIFT

(11) **EP 3 172 505 B1**
(45) Veröffentlichungstag und Bekanntmachung des Hinweises auf die Patenterteilung: **18.10.2023**
(21) Anmeldenummer: 15766734.6
(22) Anmeldetag: 01.07.2015
(51) Int. Cl.: F25B 45/00

(54) **VORRICHTUNG ZUR BEFÜLLUNG VON FAHRZEUGKLIMASYSTEMEN MIT KÄLTEMITTEL R744**
DEVICE FOR FILLING VEHICLE AIR CONDITIONING SYSTEMS WITH COOLANT R744
DISPOSITIF POUR REMPLIR DES SYSTÈMES DE CLIMATISATION DE VÉHICULE PAR LE RÉFRIGÉRANT R744

(30) Priorität: 22.07.2014 DE 102014011051
(43) Veröffentlichungstag der Anmeldung: 31.05.2017
(73) Patentinhaber: Dürr Somac GmbH, 09366 Stollberg (DE)
(72) Erfinder: ACHATZ, Thomas, 09366 Niederdorf (DE); RITTER, Jörg, 08412 Werdau (DE)
(74) Vertreter: Findeisen Neumann Scheit Partnerschaft mbB
(86) Internationale Anmeldenummer: PCT/DE2015/000338
(87) Internationale Veröffentlichungsnummer: WO 2016/011990

(56) Entgegenhaltungen:
- US-A- 4 285 206
- US-A- 5 024 061
- US-B1- 6 442 963

## Beschreibung

Die Erfindung betrifft eine Vorrichtung zur Befüllung von Fahrzeugklimasystemen mit Kältemittel R744, wobei die Vorrichtung mindestens einen Vorratstank für flüssiges Kältemittel aufweist, der über mindestens eine Pumpstation sowie eine Versorgungsstrecke und eine Rückführleitung mit einer Befüllanlage in Wirkverbindung steht, von der das Kältemittel über einen Adapter in das Fahrzeugklimasystem eingespeist wird.

Für Fahrzeugklimasysteme werden auf Grundlage gesetzlicher Anforderungen zunehmend Kältemittel verwendet, die umweltfreundlichen Aspekten gerecht werden. Dazu gehört auch CO₂, das als Kältemittel die Bezeichnung R744 trägt.

Die Hersteller von Klimasystemen legen fest, welche Masse in das jeweilige Klimasystem zu befüllen ist. Dabei ist die Einhaltung geforderter enger Toleranzen von großer Bedeutung, um die Kühlleistung nicht zu beeinträchtigen und um Schäden am Klimasystem durch eine abweichende Befüllmasse zu vermeiden.

Die Fahrzeugklimasysteme werden beim Hersteller in der Fahrzeugendmontage unter Verwendung von Befüllanlagen erstbefüllt. Die Genauigkeitsanforderungen hinsichtlich der zu befüllenden Massen sind demzufolge an die Befüllanlage zu stellen.

Die Eigenschaften von Kältemitteln werden in Enthalpie-Diagrammen beschrieben, aus denen Zusammenhänge von Druck, Temperatur, Dichte und Phasenzuständen erkennbar sind.

Speziell beim Kältemittel R744 ergibt sich für die Hersteller von Befüllanlagen die Aufgabe, die sich durch Temperatur und Druck ändernden Phasenzustände und damit auch die Dichte des Kältemittels zu kontrollieren, um eine Befüllung in den geforderten Toleranzgrenzen durchführen zu können. Dies ist beim Kältemittel R744 jedoch besonders schwierig, weil sich signifikante Änderungen bereits im Montagehallentemperaturbereich und bei Kompression durch erforderliche Pumpen ergeben.

Aus EP 2 762 804 A1 sind zwar bereits Vorschläge bekannt, um derartige Änderungen zu erfassen und kalkulatorisch während der Befüllung einzubeziehen. Allerdings sind diese Verfahren messtechnisch sehr komplex und erfordern Echtzeitkorrekturverfahren während der Befüllung. US 4 285 206 A offenbart eine Vorrichtung mit den Merkmalen des Oberbegriffes von Anspruch 1.

Grundsätzlich wäre es vorteilhaft, wenn das Kältemittel R744 immer in der Flüssigphase gehalten werden könnte. Hier sind sog. Massflow-Messgeräte in der Lage, korrekte Messungen des Massestroms durchzuführen. Auch die Füllstrecke nach dem Massflow-Messgerät bis zum Fahrzeugklimasystem kann als konstantes Volumen und damit konstante Masse betrachtet werden, weil das Kältemittel entsprechend dem Enthalpie-Diagramm in der flüssigen Phase bei geringen Temperaturänderungen keiner signifikanten Dichteänderung unterliegt.

Aufgabe der Erfindung ist es, eine technische Lösung zu schaffen, mit der Kältemittel R744 innerhalb eines Versorgungskonzeptes mit einer Befüllanlage ständig in der Flüssigphase gehalten werden kann.

Die Aufgabe wird von einer Vorrichtung nach Anspruch 1 dadurch gelöst, dass am Übergangsbereich zwischen Versorgungstrecke und Befüllanlage ein Temperatursensor und eine Ventilschaltung angeordnet sind, die in Abhängigkeit der jeweils konkreten Betriebssituation den Kältemittelstrom derart regeln, dass bei einer Unterbrechung der Abnahme von Kältemittel das sich durch die Abnahmepause zwangsläufig erwärmende Kältemittel zum Vorratstank zurückgeführt und kaltes Kältemittel vom Vorratstank zur Befüllanlage gefördert wird. Die Steuerung der Ventilschaltung und folglich eine Rückführung und Abkühlung des Kältemittels wird von der Befüllanlage initiiert. Dabei löst die Vorrichtung eine Rückführung und Abkühlung des Kältemittels nur zu Zeitpunkten aus, in denen das einsatzspezifische Betriebsverhalten der Befüllanlage nicht beeinträchtigt wird. Weiterhin ist eine Adapterablage so ausgestaltet, dass der Adapter in seiner Ablagestellung über einen dichtenden Formschluss auf einen speziellen Anschluss (Service Port) derart gespannt werden kann, dass über eine der Adapterablage zugeordnete Rückführungsleitung eine Rückführung und Abkühlung des Kältemittels erfolgt.

Mit einer der Befüllanlage zugeordneten Ventilschaltung und Temperaturüberwachung wird demzufolge das Kältemittel R744 in seiner Flüssigphase gehalten. Dadurch ist eine Befüllung des Fahrzeugklimasystems in engen Toleranzgrenzen möglich, die mit Massflow-Messgeräten ohne zusätzliche Echtzeitkorrektur von Leitungsabschnitten bis zum Eintritt in das Klimasystem auskommt. Durch die Zuordnung der Temperaturüberwachung und der Ventilschaltung zur Befüllanlage wird ein automatischer Prozess realisiert, der das Entnahmeprofil durch die Befüllanlage an der Montagelinie berücksichtigt und beispielsweise die Betriebsbereitschaft der Anlage am Versorgungskonzept bei Schichtbeginn automatisch herstellt.

Dabei wird auch die Befüllstrecke bis zum Adapter berücksichtigt. Der Adapter kann durch einen dichtenden Formschluss innerhalb der Adapterablage vorteilhaft mit einem Service Port, der dem Fahrzeugventil ähnelt, in Wirkverbindung gebracht werden. Sofern der Adapter in seiner Ablage entsprechend gespannt wird, sind eine Abgabe von erwärmtem Kältemittel sowie ein Nachfördern von kaltem Kältemittel automatisch möglich. Demzufolge kann in vorteilhafter Weise auf eine Rückführleitung im Adapter sowie im Schlauchpaket verzichtet werden.

Nachfolgend wird ein Ausführungsbeispiel der Erfindung unter Hinweis auf die Zeichnung beschrieben:
Die in der Zeichnung dargestellte Vorrichtung ist für eine Erstbefüllung von Fahrzeugklimasystemen mit dem Kältemittel R744 konzipiert. Die Vorrichtung weist einen Vorratstank 1 für flüssiges Kältemittel R744 auf, der über eine Leitung 5 und eine Pumpstation 2 sowie über eine Versorgungsstrecke 6 und eine Rückführleitung 7 mit einer Befüllanlage 3 in Wirkverbindung steht. Ausgehend von der Befüllanlage 3 wird das Kältemittel R744 über einen Adapter 4 in eine Baugruppe des Fahrzeugklimasystems eingespeist.

Tanks 1 für flüssiges Kältemittel R744 mit einer angeschlossenen Pumpstation 2 sowie die hierfür erforderlichen Ringleitungen und Rückführleitungen sind als Stand der Technik bekannt, so dass diese Baugruppen an dieser Stelle nicht näher erläutert werden müssen.

Wesentlich im vorliegenden Sachverhalt ist jedoch, die Temperatur und den Druck des Kältemittels R744 automatisch zu regulieren, das Entnahmeprofil zu berücksichtigen und das dem Medium entsprechende Enthalpie-Diagramm in einem weitgehend optimalen Bereich zu belassen. Beispielhaft wird hier ein Bereich von 5°C bis 18°C sowie eine Drucklage von 60bar genannt. Sofern das Kältemittel R744 innerhalb dieser physikalischen Grenzen bis zur Einfüllöffnung in das Fahrzeugklimasystem befüllt werden kann, ist eine Befüllung ohne eine komplexe Echtzeitkorrektur mit Hilfe von Massflow- Messtechnik möglich.

Dies wird erreicht, indem das Versorgungssystem für das Kältemittel R744 (nachfolgend als "Medium" bezeichnet) neben der Versorgungsstrecke 6 auch eine Rückführleitung 7 umfasst. An der Übergabe der Versorgungsstrecke 6 an die Befüllanlage 3 sind ein Temperatursensor T und eine Ventilschaltung 10 angeordnet. Steigt z.B. bei einer Medienabnahmepause die Temperatur, kann mit Hilfe der Ventilschaltung 10 das erwärmte Medium zurückströmen und kaltes Medium wird zur Befüllanlage 3 gefördert. Dabei ist die Zuordnung der Ventilschaltung 10 zur Befüllanlage 3 vorteilhaft, weil dieser das Entnahmeregime bekannt ist bzw. durch sie selbst gesteuert wird. Damit kann grundsätzlich eine Rückführung bzw. Abkühlung von Medium in Zeiten durchgeführt werden, in denen das erforderliche Betriebsverhalten nicht beeinträchtigt wird.

Die Befüllstrecke innerhalb der Befüllanlage 3 bis zum Adapterausgang muss hinsichtlich der Medientemperatur und Drucklage ebenso überwacht werden. Um hier auf eine Rückführungsleitung innerhalb der Befüllanlage 3 zu verzichten, kann die Adapterablage vorteilhaft so ausgebildet werden, dass der Adapter 4 in Ablagestellung auf einen speziellen Anschluss ähnlich dem des Fahrzeugsystems gespannt wird. Somit kann über die gleiche Befüllstrecke Medium abgelassen und kälteres Medium über die Versorgungsstrecke und die Befüllanlage 3 nachgefördert werden. Auch hier ist die Steuerung vorteilhaft der Befüllanlage 3 zu überlassen, da ihr das Entnahmeregime bekannt ist bzw. durch sie selbst gesteuert wird. Damit kann auch diesbezüglich eine Medienrückführung bzw. -abkühlung zu solchen Zeiten durchgeführt werden, in denen das erforderliche Betriebsverhalten nicht beeinträchtigt wird. Der Abtransport oder Rücktransport des Mediums kann z.B. über eine Leitung 8 über das Dach des Gebäudes oder eine Rückführungsleitung 9 zum Versorgungstank 1 erfolgen.

### Bezugszeichenliste

- 1: Vorratstank
- 2: Pumpstation
- 3: Befüllanlage
- 4: Adapter
- 5: Verbindungsleitung
- 6: Versorgungsstrecke
- 7: Rückführleitung
- 8: Leitung über Gebäudedach
- 9: Rückführungsleitung
- 10: Ventilschaltung
- T: Temperatursensor

## Patentansprüche

1. Vorrichtung zur Befüllung von Fahrzeugklimasystemen mit Kältemittel R744, wobei die Vorrichtung mindestens einen Vorratstank (1) für flüssiges Kältemittel R744, eine Pumpstation (2), eine Befüllanlage (3), einen Adapter (4) eine Adapterablage , eine Versorgungsstrecke (6), eine Leitung (5), eine erste Leitung, und eine Rückführleitung (7) aufweist, wobei der Vorratstank über die Leitung mit der Pumpstation, die Pumpstation über die Versorgungsstrecke mit der Befüllanlage und die Befüllanlage über die erste Leitung mit dem Adapter und über die Rückführleitung mit dem Vorratstank verbunden ist und wobei das Kältemittel R744 über den Adapter in das Fahrzeugklimasystem eingespeist werden kann,
**dadurch gekennzeichnet, dass** am Übergangsbereich zwischen der Versorgungstrecke und der Befüllanlage ein Temperatursensor (T) und eine Ventilschaltung angeordnet sind und die Befüllanlage einen Regler beinhaltet,
wobei der Regler die Ventilschaltung derart regelt, dass in Abhängigkeit der jeweils konkreten Betriebssituation der Kältemittelstrom derart geregelt wird, dass bei einer Unterbrechung der Abnahme von Kältemittel das sich durch die Abnahmepause zwangsläufig erwärmende Kältemittel durch die Rückführleitung zum Vorratstank (1) zurückgeführt und kaltes Kältemittel vom Vorratstank (1) zur Befüllanlage (3) gefördert wird,
wobei die Steuerung der Ventilschaltung (10) und folglich eine Rückführung und Abkühlung des Kältemittels von der Befüllanlage (3) initiiert wird und wobei die Adapterablage so ausgestaltet ist, dass der Adapter (4) in seiner Ablagestellung über einen dichtenden Formschluss auf einen speziellen Anschluss, vorzugsweise ein Service Port, derart gespannt werden kann, dass über eine der Adapterablage zugeordnete Rückführungsleitung (8; 9) eine Rückführung und Abkühlung des Kältemittels erfolgt, wobei der Regler der Befüllanlage die Steuerung der Adapterablage und folglich eine Rückführung und Abkühlung des Kältemittels von der Befüllanlage (3) initiiert wird und wobei der Regler die Vorrichtung eine Rückführung und Abkühlung des Kältemittels mittels der Ventilschaltung und der Adapterablage nur zu Zeitpunkten auslöst, in denen das einsatzspezifische Betriebsverhalten der Befüllanlage nicht beeinträchtigt wird.

2. Verfahren zum Betrieb einer Vorrichtung zur Befüllung von Fahrzeugklimasystemen mit Kältemittel R744 nach Anspruch 1, **dadurch gekennzeichnet,**
**dass** unter Verwendung des Temperatursensors (T) und der Ventilschaltung (10) der Kältemittelstrom in Abhängigkeit der jeweils konkreten Betriebssituation derart geregelt wird, dass bei einer Unterbrechung der Abnahme von Kältemittel das sich durch die Abnahmepause zwangsläufig erwärmende Kältemittel zum Vorratstank (1) zurückgeführt und kaltes Kältemittel vom Vorratstank (1) zur Befüllanlage (3) gefördert wird,
wobei die Steuerung der Ventilschaltung (10) und folglich eine Rückführung und Abkühlung des Kältemittels von der Befüllanlage (3) initiiert wird,
wobei über die der Adapterablage zugeordnete Rückführungsleitung (8; 9) eine Rückführung und Abkühlung des Kältemittels erfolgt,
wobei die Steuerung der Adapterablage und folglich eine Rückführung und Abkühlung des Kältemittels von der Befüllanlage (3) initiiert wird und
wobei die Vorrichtung eine Rückführung und Abkühlung des Kältemittels mittels der Ventilschaltung (10) und/oder der Adapterablage nur zu Zeitpunkten auslöst, in denen das einsatzspezifische Betriebsverhalten der Befüllanlage nicht beeinträchtigt wird.

## Claims

1. A device for filling vehicle air conditioning systems with refrigerant R744, wherein the device comprises at least one storage tank (1) for liquid refrigerant R744, a pump station (2), a filling station (3), an adapter (4), an adapter support, a supply line (6), a line (5), a first line and a return line (7), wherein the storage tank (1) is connected to the pump station (2) via the line (5), the pump station (2) is connected to the filling station (3) via the supply line (6), and the filling station (3) is connected to the adapter (4) via the first line and to the storage tank (1) via the return line (7), and wherein the refrigerant R744 can be fed into the vehicle air conditioning system via the adapter (4), **characterized in that**
a temperature sensor (T) and a valve circuit (10) are arranged at the cross-over area between the supply line (6) and the filling station (3), and the filling station (3) includes a controller,
wherein the controller controls the valve circuit (10) in such a way that, depending on the respective operating situation, the refrigerant flow is controlled in such a way that, in the case of an interruption of the refrigerant flow, the refrigerant which is heated necessarily due to the interruption of the flow, is fed back and guided to the storage tank (1) via the return line (7) and cold refrigerant is fed back from the storage tank (1) to the filling station (3),
wherein the control of the valve circuit (10) and, consequently, a recirculation and cooling of the refrigerant is initiated by the filling station (3) and wherein the adapter support is designed in such a way that the adapter (4), in its resting position, can be held in a positive locking connection to a specific port, preferably a service port, in such a way that a feeding back and cooling of the refrigerant takes place via a return line (8; 9) assigned to the adapter support, wherein the controller of the filling system initiates the control of the adapter support and, consequently, any feeding back and cooling of the refrigerant is initiated by the filling station (3), and wherein the controller triggers a feeding back and cooling of the refrigerant by means of the valve circuit (10) and the adapter support only at times when the application-specific operating behavior of the filling station is not impaired.

2. A method of operating a device for filling vehicle air conditioning systems with refrigerant R744 according to claim 1, **characterized in that**
the refrigerant flow is controlled using the temperature sensor (T) and the valve circuit (10) as a function of the respective operating situation in such a way that, in the case of an interruption of the refrigerant flow, the refrigerant which is heated necessarily due to the interruption of the flow, is fed back and guided to the storage tank (1) and cold refrigerant is fed back from the storage tank (1) to the filling station (3),
wherein control of the valve circuit (10) and consequently feeding back and cooling of the refrigerant is initiated by the filling station (3),
wherein feeding back and cooling of the refrigerant takes place via the return line (8; 9) assigned to the adapter support,
wherein the control of the adapter support and consequently feeding back and cooling of the refrigerant is initiated by the filling station (3), and
wherein the device triggers feeding back and cooling of the refrigerant by means of the valve circuit (10) and/or the adapter support only at times when the application-specific operating behavior of the filling station is not impaired.

## Revendications

1. Dispositif pour remplir des systèmes de climatisation de véhicule par le réfrigérant R744, le dispositif présentant au moins un réservoir de stockage (1) pour réfrigérant liquide R744, un poste de pompage (2), une installation de remplissage (3), un adaptateur (4), un support d'adaptateur, une zone d'alimentation (6), une conduite (5), une première conduite et une conduite de retour (7), le réservoir de stockage (1) étant relié via la conduite (5) au poste de pompage (2), le poste de pompage (2) étant reliée via la zone d'alimentation (6) à l'installation de remplissage (3) et l'installation de remplissage (3) étant reliée via la première conduite à l'adaptateur (4) et via la conduite de retour (7) au réservoir de stockage (1), et le réfrigérant R744 pouvant être injecté dans le système de climatisation du véhicule via l'adaptateur (4), **caractérisé en ce,**
**qu'**un capteur de température (T) et un dispositif de commutation à soupape (10) sont disposés dans la section de transition entre la zone d'alimentation (6) et l'installation de remplissage (3) et que l'installation de remplissage (3) comprend un régulateur,
le régulateur réglant le dispositif de commutation à soupape (10) de telle sorte qu'en fonction de la situation de fonctionnement concrète respective, le flux de réfrigérant est réglé de telle manière que, lors d'une interruption du prélèvement de réfrigérant, le réfrigérant qui s'échauffe inévitablement en raison de la pause de prélèvement soit ramené au réservoir de stockage (1) via la conduite de retour (7) et que du réfrigérant froid soit transporté du réservoir de stockage (1) vers l'installation de remplissage (3),
la commande de la commutation à soupape (10) et par conséquent un retour et un refroidissement du réfrigérant étant initiés par l'installation de remplissage (3) et le support d'adaptateur étant équipé de manière telle que l'adaptateur (4) dans sa position sur le support peut être serré via un accouplement mécanique étanche sur un raccord particulier (de préférence un port de service) de telle manière qu'un retour et un refroidissement du réfrigérant ait lieu via une conduite de retour (8; 9), le régulateur de l'installation de remplissage initiant la commande du support d'adaptateur et par conséquent un retour et un refroidissement du réfrigérant de l'installation de remplissage (3) et le régulateur ne déclenchant un retour et un refroidissement du réfrigérant au moyen du commutateur à soupape (10) et du support d'adaptateur qu'à des moments où le comportement de fonctionnement spécifique à l'utilisation de l'installation de remplissage n'est pas affecté.

2. Procédé d'exploitation d'un dispositif de remplissage de systèmes de climatisation de véhicules en réfrigérant R744 selon la revendication 1, **caractérisé en ce que**,
en utilisant le capteur de température (T) et le dispositif de commutation à soupape (10), le flux de réfrigérant soit régulé en fonction de la situation de fonctionnement concrète respective de telle manière que, lors d'une interruption du prélèvement de réfrigérant, le réfrigérant qui s'échauffe inévitablement en raison de la pause de prélèvement soit ramené au réservoir de stockage (1) et que du réfrigérant froid soit transporté du réservoir de stockage (1) vers l'installation de remplissage (3),
la commande de la commutation à soupape (10) et par conséquent un retour et un refroidissement du fluide frigorigène étant initiés par l'installation de remplissage (3),
un retour et un refroidissement du réfrigérant étant effectués par l'intermédiaire de la conduite de retour (8; 9) associée au support d'adaptateur,
la commande du support d'adaptateur et par conséquent un retour et un refroidissement du fluide frigorigène étant initiés par l'installation de remplissage (3) et
le dispositif ne déclenchant un retour et un refroidissement du réfrigérant au moyen du dispositif de commutation à soupape (10) et/ou du support d'adaptateur qu'à des moments où le comportement de fonctionnement spécifique à l'utilisation de l'installation de remplissage n'est pas affecté.
